# EUROPÄISCHE PATENTSCHRIFT

(11) **EP 2 271 882 B1**
(45) Veröffentlichungstag und Bekanntmachung des Hinweises auf die Patenterteilung: **17.01.2018**
(21) Anmeldenummer: 09733359.5
(22) Anmeldetag: 08.04.2009
(51) Int. Cl.: F25D 23/06, F25D 25/02

(54) **KÄLTEGERÄT MIT SCHNELLMONTIERBAREM AUSZUGSSYSTEM**
REFRIGERATOR WITH RAPIDLY INSTALLABLE PULL-OUT SYSTEM
APPAREIL FRIGORIFIQUE AVEC SYSTÈME D'EXTRACTION À MONTAGE RAPIDE

(30) Priorität: 17.04.2008 DE 102008019417
(43) Veröffentlichungstag der Anmeldung: 12.01.2011
(73) Patentinhaber: BSH Hausgeräte GmbH, 81739 München (DE)
(72) Erfinder: MAYER, Markus, 89551 Königsbronn (DE); SCHLANDER, Ulrich, 89278 Nersingen (DE)
(86) Internationale Anmeldenummer: PCT/EP2009/054240
(87) Internationale Veröffentlichungsnummer: WO 2009/127579

(56) Entgegenhaltungen:
- US-A- 2 724 630
- US-A- 2 773 362
- US-A1- 2006 152 119

## Beschreibung

Die Erfindung betrifft ein Kältegerät nach dem Oberbegriff des Anspruchs 1. Ein solches Gerät ist z.B. aus der US-A-2 724 630 bekannt. Für eine verbesserte Bedienungsfreundlichkeit und eine verbesserte Übersichtlichkeit im Innenraum des Kältegeräts ist es bekannt, Auszugssysteme, beispielsweise für ausziehbare Kühlgutablagen oder ausziehbare Kühlgutfächer zu verwenden. Derartige Auszugssysteme werden in der Regel mit schaumseitig an einem Innenbehälter befindlichen und eingeschäumten Hinterlegteilen verschraubt. Es ist daher Aufgabe der vorliegenden Erfindung ein Kältegerät, insbesondere ein Haushaltskältegerät, anzugeben, welches besonders einfach hergestellt werden kann und montagefreundlich und eine einfache Reinigbarkeit des Innenraums ermöglicht.
Diese Aufgabe wird gelöst durch das Kältegerät wie in dem unabhängigen Anspruch angegeben.
Weitere vorteilhafte Ausgestaltungen und Weiterbildungen, welche jeweils einzeln angewandt oder in geeigneter Weise beliebig miteinander kombiniert werden können, sind Gegenstand der abhängigen Ansprüche sowie werden in der folgenden Beschreibung näher erläutert.

Mit Hilfe des verriegelbaren Spiels, bzw. Schnellverschlusses kann die Auszugsschiene auf einfache Weise an dem Innenbehälter montiert werden. Sie kann in einer weiteren Ausgestaltung in vorteilhafter Weise hierdurch auch auf einfache Weise von dem Innenbehälter gelöst werden. Eine Lösbarkeit der Auszugsschiene vereinfacht die Reinigbarkeit des Innenraums des Kältegeräts.
Die Auszugsschiene kann zweiteilig oder mehrteilig ausgestaltet sein. Sie kann teleskopierbar sein und mindestens drei Teile umfassen. Die Auszugsschiene umfasst beispielsweise ein Festschienenteil und ein Lösschienenteil, welche relativ zueinander verschiebbar sind und gegebenenfalls durch Kugeln oder Walzen gelagert sind. Die Auszugsschiene kann zusätzlich oder alternativ auch ein geeignetes Gleitlager umfassen.
Die Auszugsschiene ist in einer Ausgestaltung mit dem Schnellverschluss vom Innenbehälter lösbar. Die Auszugsschiene kann eine Kühlgutablage tragen sowie andere Schubladen oder Ausziehfächer des Kältegeräts.
Eine Kühlgutablage dient zur Aufnahme von Kühlgut und ist in der Regel für Gewichte von mindestens bis zu 10 kg, beispielsweise von mindestens bis zu 20 kg ausgelegt. Die Kühlgutablage kann einen Gitterrost oder Glasplatten umfassen.
In einer Ausgestaltung ist das Verriegelungsteil mit dem Befestigungselement lösbar verbunden. Auch kann das Verriegelungsteil am Festschienenteil lösbar befestigbar sein, wobei insbesondere das Verriegelungsteil am Festschienenteil verrastbar und insbesondere dadurch form- und/oder kraftschlüssig ist.
In einer weiteren Ausgestaltung sind die Befestigungselemente als Vorsprünge, insbesondere zapfenartige Vorsprünge, ausgebildet, wobei insbesondere die Vorsprünge mit wenigstens einem Hinterschnitt versehen sind, mit dem das Verriegelungsteil zusammenwirken vermag. Hierbei kann der Hinterschnitt als Kerbe oder als Ringnut ausgebildet sein.
In einer Ausgestaltung ist am Innenbehälter ein Vorsprung, insbesondere ein Bolzen vorgesehen, welcher mit der Auszugsschiene in Eingriff gelangt. Beispielsweise wird die Auszugsschiene mit einem Bolzen und einer Bohrung zentriert. Die Auszugsschiene kann anschließend durch einen Schieber gegen unbeabsichtigtes Lösen gesichert werden. Durch den Eingriff von Vorsprung und Auszugsschiene wird ein sicherer Halt der Auszugsschiene am Innenbehälter des Kältegeräts gewährleistet.
In einer Weiterbildung weist die Auszugsschiene ein Verriegelungsteil zur Verriegelung der Auszugsschiene an dem Vorsprung auf. Mit Hilfe des Verriegelungsteils wird die Auszugsschiene an dem Vorsprung verriegelt, d.h. gegen unbeabsichtigtes Lösen gesichert. Das Verriegelungsteil stellt insbesondere sicher, dass sich der Eingriff zwischen Vorsprung und Auszugsschiene nicht von selbst oder unbeabsichtigt löst. Erfindungsgemäß ist das Verriegelungsteil verschiebbar oder schwenkbar. Beispielsweise verhindert das Verriegelungsteil eine Bewegung der Auszugsschiene relativ zum Vorsprung entgegen einer Montagerichtung der Auszugsschiene am Vorsprung, indem das Verriegelungsteil die umgekehrte Richtung, d.h. die Bewegung der Auszugsschiene entgegen der Montagerichtung, blockiert. Die Montagerichtung kann beispielsweise horizontal oder vertikal sein.
In einer weiteren Ausgestaltung weist das Verriegelungsteil ein Rastelement zum Einrasten des Verriegelungsteils auf. Durch das Rastelement wird weiterhin sichergestellt, dass das Verriegelungsteil sich nicht löst und somit den Eingriff zwischen Vorsprung und Auszugsschiene freigibt. Durch das Rastelement wird das Verriegelungsteil erst dann freigegeben, wenn eine gewisse minimale Kraft oder ein minimales Drehmoment überwunden wird. Das Rastelement kann durch ein oder mehrere Federelemente und entsprechende Aufnahmen gebildet sein. Beispielsweise ist das Rastelement als Klippelement ausgestaltet.
In einer weiteren Ausgestaltung weist die Auszugsschiene eine verriegelnde Vorsprungsaufnahme, insbesondere eine Schlüssellochöffnung, zur Verriegelung und Befestigung der Auszugsschiene am Vorsprung durch Verschieben der Auszugsschiene relativ zum Vorsprung auf. Mit Hilfe der verriegelnden Vorsprungsaufnahme wird somit eine zumindest teilweise selbst verriegelnde Befestigung der Auszugsschiene am Vorsprung des Innenbehälters ermöglicht. Vorteilhafterweise ist die Öffnung im Festschienenteil als in Bewegungsrichtung des Lösschienenteils angeordnete Schlüssellochöffnung zur verriegelnden Befestigung der Auszugsschiene am als Vorsprung ausgebildeten Befestigungselement durch Verschieben der Auszugsschiene relativ zum Vorsprung ausgebildet.
Die verriegelnde Vorsprungsaufnahme kann beispielsweise durch eine Schlüssellochöffnung gebildet sein, welche horizontal oder vertikal ausgerichtet sein kann. Beispielsweise wird bei einer vertikalen Ausrichtung der Schlüssellochöffnung die Auszugsschiene aufgrund ihres Eigengewichts verriegelt und somit an dem Vorsprung des Innenbehälters fixiert.
Bei einer horizontalen Ausrichtung der Schlüssellochöffnung wird die Auszugsschiene auf den Vorsprung des Innenbehälters gesteckt und in horizontaler Richtung verschoben. Hier ist es zweckmäßig, ein Verschieben der Auszugsschiene in entgegen gesetzter Richtung durch das Verriegelungsteil zu verhindern.
Weiterhin kann das Verriegelungsteil als Halteplatte mit einem Arretierungsteil zum Fixieren des insbesondere als Vorsprung ausgebildeten Befestigungselements relativ zur Öffnung ausgebildet sein, wobei insbesondere die Halteplatte als Flachprofil mit einem als Rasthaken dienenden Arretierungsteil ausgebildet ist, der mit einer Öffnung im Festschienenteil verrastbar ist. Hierbei ist insbesondere der Rasthaken innerhalb des Flachprofils freigeschnitten.
Das Arretierungsteil kann aus Kunststoffspritzguss gebildet sein.
In einer Ausgestaltung ist das Verriegelungsteil in eine Aufnahme des Festschienenteils quer zur Bewegungsrichtung des Lösschienenteil form- und/oder kraftschlüssig einfügbar.

Das Verriegelungsteil kann an der Auszugsschiene schwenkbar befestigt sein und insbesondere ein durch Verschwenken gegen die Vorsprünge mit diesen in Eingriff bringbares Arretierungsteil besitzen.

In einer weiteren Ausgestaltung umfasst das Kältegerät ein Arretierungsteil zum Fixieren des Vorsprungs relativ zur Vorsprungsaufnahme. Das Arretierungsteil kann beispielsweise aufsteckbar ausgestaltet sein. Mit Hilfe des Arretierungsteils wird sichergestellt, dass sich der Eingriff zwischen Vorsprung und Vorsprungsaufnahme nicht unbeabsichtigt löst.

Das Arretierungsteil kann anklemmbar sein.

Das Arretierungsteil kann auch schwenkbar an der Auszugsschiene befestigt sein.

Beispielsweise wird die Auszugsschiene mit einem oder mehreren Schlüssellochern am Innenbehälter befestigt und eine horizontale bzw. vertikale Fixierung der Auszugsschiene erfolgt durch das aufgesteckte bzw. schwenkbare Arretierungsteil.

Ein Vorteil der vorgenannten Ausgestaltungen ist, dass die Befestigung der Auszugsschiene am Innenbehälter ohne Werkzeug auf einfache Weise möglich ist. Es wird eine einfache Montage und eine einfache Demontage realisiert. Die Demontage erfolgt in umgekehrter Reihenfolge der Montage.

Weitere vorteilhafte Einzelheiten und Aspekte, welche jeweils einzeln angewandt oder in geeigneter Weise beliebig miteinander kombiniert werden können, werden anhand der folgenden Zeichnung, welche die Erfindung exemplarisch illustrieren soll, näher erläutert. Es zeigen schematisch:
- Fig. 1: eine Ausführungsform eines erfindungsgemäßen Kältegeräts in einer Schnittansicht von der Seite;
- Fig. 2: eine Ausführungsform einer Auszugsschiene für das Kältegerät nach Fig. 1 in der Draufsicht;
- Fig. 3: eine weitere Ausführungsform einer Auszugsschiene für das Kältegerät nach Fig. 1 in der Draufsicht;
- Fig. 4: eine noch weitere Ausführungsform der Auszugsschiene für ein Kältegerät nach Fig. 1 in perspektivischer Ansicht;
- Fig. 5: die teilweise demontierte Auszugsschiene nach Fig. 4 in perspektivischer Ansicht;
- Fig. 6: eine weitere Ausführungsform einer Auszugsschiene für das Kältegerät nach Fig. 1;
- Fig. 7: eine Detailansicht der Auszugsschiene nach Fig. 6, welche auf einen Bolzen eines Innenbehälters des Kältegeräts nach Fig. 1 ist, in perspektivischer Ansicht;
- Fig. 8: die Auszugsschiene nach Fig. 6 und 7 mit aufgestecktem Arretierungsteil;
- Fig. 9: eine weitere Ausführungsform einer Auszugsschiene für das Kältegerät nach Fig. 1 mit einem verschiebbaren Verriegelungsteil als Schnellverschluss in perspektivischer Ansicht in geöffnetem Zustand;
- Fig. 10: der Schnellverschluss nach Fig. 9 in geschlossenem Zustand;
- Fig. 11: die Auszugsschiene nach Fig. 9 in einer perspektivischen Ansicht von der Behälterwand aus betrachtet; und
- Fig. 12: das verschiebbare Verriegelungsteil nach Fig. 9.

Fig. 1 zeigt eine Ausführungsform eines Haushaltskältegerät 1 in einer Schnittansicht von der Seite mit einem Außengehäuse 2, einem Innenbehälter 3 und einer dazwischen befindlichen Wärmeisolationsschicht 15. Das Kältegerät 1 weist im Inneren des Innenbehälters 3 ein Innenraum 4 zur Aufnahme von Kühlgut 5 auf. Das Kühlgut 5 kann auf Kühlgutablagen 6 abgestellt oder in Ausziehfächern 26 aufbewahrt werden. Die Kühlgutablagen können mit Hilfe von Auszugsschienen 7 ausziehbar gestaltet sein. Der Innenbehälter 3 weist eine Behälterwand 30 auf, an welcher die Kühlgutablagen 6 bzw. die Auszugsschienen 7 der Kühlgutablagen 6 und das Ausziehfach 26 befestigt sind.

Der Innenraum 4 des Innenbehälters 3 wird mit Hilfe eines Kühlkreislaufs 20 gekühlt. Der Kühlkreislauf 20 umfasst einen Kompressor 21 zur Verdichtung eines in dem Kühlkreislauf 20 zirkulierenden Kühlmittels, ein Verflüssiger 22 mit einer Drossel 23 zur Verflüssigung des Kühlmittels bei hohem Druck unter Abgabe von Wärme an die Umgebung, und einen Verdampfer 24 zur Verdampfung des Kühlmittels und Generierung von Kälte zur Kühlung des Innenraums 4. Der Kompressor 21, der Verflüssiger 22, die Drossel 23 und der Verdampfer 24 sind durch Kühlmittelleitungen 25 fluidleitend verbunden und bilden den Kühlmittelkreislauf 20. Der Verdampfer 24 wird von Verdampferhalterungen 29 am Innenbehälter 3 bzw. am Außengehäuse 2 gehalten.

Im Innenraum 4 des Innenbehälters 3 sind weiterhin eine Lampe 28 und eine Steuerung 27 vorgesehen. Der Innenraum 4 des Innenbehälters 3 ist durch eine Tür 18 zugänglich. Der Innenbehälter 3 ist mit dem Außengehäuse 2 verschäumt durch einen wärmeisolierenden Schaum 19.

Fig. 2 zeigt eine Ausführungsform einer Auszugsschiene 7 für eine Kühlgutablage 6 oder ein Ausziehfach 26 des Kältegeräts 1 nach Fig. 1 in der Draufsicht. Die Auszugsschiene 7 weist einen Schnellverschluss 8 zur Befestigung der Auszugsschiene 7 am Innenbehälter 3 bzw. an einer Behälterwand 30 des Innenbehälters 3 auf.

Der Schnellverschluss 8 wird durch einen an der Behälterwand 30 vorgesehenen Vorsprung 9, eine Vorsprungsaufnahme 12, welche mit dem Vorsprung in Eingriff gelangt, und ein Verriegelungsteil 10 gebildet. Mit Hilfe des Verriegelungsteils wird der Eingriff von Vorsprung 9 und Vorsprungsaufnahme 12 verriegelt, indem das Verriegelungsteil 10 in horizontaler Richtung verschoben wird.

Das Verriegelungsteil 10 ist einrastbar gestaltet durch ein Rastelement 11 an der Auszugsschiene 7 und eine entsprechende Rastelementaufnahme 34 am Verriegelungsteil 10. Mit Hilfe dieses Rastmechanismus rastet das Verriegelungsteil 10 in eine geöffnete Stellung (rechts) bzw. in eine geschlossene Stellung (links) ein. Die Vorsprungsaufnahme 12 der Befestigungsschiene 7 ist als Schlüsselloch ausgestaltet, welche den als Vorsprung 9 beim Einhängen der Auszugsschiene 7 sichert. Der Vorsprung 9 kann als Bolzen mit einem Hinterschnitt (s. Fig. 7) ausgestaltet sein. Die Längsrichtung der als Schlüsselloch ausgebildeten Vorsprungsaufnahme 12 ist hier vertikal, so dass sich die Auszugsschiene 7 aufgrund ihres Eigengewichts an der Behälterwand 30 des Innenbehälters 3 selbst fixiert.

Fig. 3 zeigt eine weitere Ausführungsform einer Befestigungsschiene 7 mit Schnellverschluss 8 für das Kältegerät 1 nach Fig. 1 in der Draufsicht, wobei zur Verriegelung des Schnellverschlusses 8 ein verschwenkbares Verriegelungsteil 10 verwendet wird.

Das Verriegelungsteil 10 ist hier um einen Schwenkbolzen 14 verschwenkbar und hintergreift einen am Vorsprung 9 vorgesehenen Hinterschnitt 36 (s. Fig. 7). Der Hinterschnitt 36 weist in der Zeichenebene einen größeren Durchmesser auf als die Breite der engen Stelle der als Schlüsselloch ausgebildeten Vorsprungsaufnahme 12. Hierdurch wird die Auszugsschiene 7 sicher an dem Vorsprung 9 gehalten. Auf der linken Hälfte ist das verschwenkbare Verriegelungsteil 10 in geschlossener Stellung gezeigt. Auf der rechten Seite ist das verschwenkbare Verriegelungsteil in geöffneter Stellung gezeigt. Das Verriegelungsteil 10 verhindert, dass sich die Auszugsschiene relativ zu den Vorsprüngen 12 in horizontaler Richtung verschiebt und somit die Vorsprungsaufnahme 12 freigibt.

Fig. 4 und Fig. 5 zeigen eine weitere Ausführungsform einer Auszugsschiene 7 für das Kältegerät 1 nach Fig. 1 in einer perspektivischen Ansicht, wobei in Fig. 5 die Auszugsschiene 7 teilweise abmontiert ist, um den Schnellverschluss 8 freizulegen und sichtbar zu machen.

In den Figuren 4 und 5 ist die Vorsprungsaufnahme 12 als sich in horizontaler Richtung erstreckendes Schlüsselloch ausgebildet.

Die Auszugsschiene 7 weist ein Festschienenteil 31 und ein Lösschienenteil 32 auf. Die Auszugsschiene 7 ist teleskopierbar, d.h. teleskopartig über eine größere Strecke als die doppelte Länge der Auszugsschiene 7 im zusammen geschobenen Zustand ausziehbar, und weist insgesamt mindestens drei Auszugsschienenteile auf.

Der als Bolzen ausgebildete Vorsprung 9 wird von einer Bolzenhalterung 16 in der Wärmeisolationsschicht 15 des Kältegeräts 1 gehalten. Der Vorsprung 9 greift in die Vorsprungsaufnahme 12, welche als Schlüsselloch ausgebildet ist.

Die Bolzenhalterung 16 weist eine Dichtung 17 zur Abdichtung des Innenbehälters 3 während der Verschäumung auf, damit kein Schaum 19 in den Innenraum 4 bzw. durch die Behälterwand 30 des Innenbehälters 3 dringt. Die Auszugsschiene 7 wird auf die Vorsprünge 9 aufgesteckt und in horizontaler Richtung verschoben, sodass ein an dem Vorsprung 9 vorgesehener Hinterschnitt 36 eine Hinterschneidung schafft, welche mit der Vorsprungsaufnahme 12 in Eingriff gelangt.

Um ein Lösen der Auszugsschiene 7 von den Vorsprüngen 19 zu verhindern, wird die Auszugsschiene 7 gegen Verrutschen in horizontaler Richtung durch ein aufsteckbares Arretierungsteil 13 gesichert. Das Arretierungsteil 13 weist weiterhin Rastelemente 11 auf, welche ein unbeabsichtigtes Lösen des Arretierungsteils 13 und damit eine Freigabe des Eingriffs zwischen Vorsprung 9 und 12 verhindern.

Fig. 6 zeigt eine weitere Ausführungsform einer Auszugsschiene 7 für das Kältegerät 1 nach Fig. 1 in der Draufsicht mit einer Vorsprungsaufnahme 12 und einer Arretierungsteilaufnahme 33 zur Befestigung eines Arretierungsteils 13 (siehe Fig. 8). Das Arretierungsteil 13 wird auf den als Bolzen ausgebildeten Vorsprung 9 und die Arretierungsteilaufnahme 13 aufgesteckt. Hierfür weist der Vorsprung 9 und die Arretierungsteilaufnahme 33 einen Hinterschnitt 36 auf, welche ein unbeabsichtigtes Lösen des Arretierungsteils 13 von dem Vorsprung 9 und der Arretierungsteilaufnahme 33 verhindert.

Fig. 7 zeigt wie der Bolzen in die Aufnahme 12 der Befestigungsschiene 7 gesteckt wird. Der Vorsprung 9 wird von einer Bolzenhalterung 16 am Innenbehälter 3 bzw. an der Behälterwand 30 gehalten.

Fig. 9 bis 12 zeigt eine weitere Ausgestaltung einer Auszugsschiene 7 für das Kältegerät 1 nach Fig. 1 in perspektivischen Ansichten, wobei Fig. 9 die Auszugsschiene 7 mit geöffnetem Schnellverschluss 8 zeigt, Fig. 10 die Auszugsschiene mit geschlossenem Schnellverschluss 8, Fig. 11 die Auszugsschiene von hinten, d.h. von der Behälterwand 30 aus gesehen, mit geschlossenem Schnellverschluss8 zeigt und Fig. 12 das Verriegelungsteil 10 des Schnellverschlusses 8 zeigt.

In der geöffneten Stellung des Schnellverschlusses 8 ist der Vorsprung 9 in die Vorsprungsaufnahme 12 an der Auszugsschiene 7 gesteckt. Der als Bolzen ausgebildete Vorsprung 9 wird durch eine Bolzenhalterung 16 am Innenbehälter 3 bzw. der Behälterwand 30 gehalten. Der Eingriff zwischen Vorsprung 9 und Befestigungsschiene 7 wird durch in Verriegelungsteil 10 gesichert, welches in horizontaler Richtung verschiebbar ist. Das Verriegelungsteil 10 weist eine Verriegelungsaufnahme 35 auf, welche hinter einen an dem Vorsprung 9 ausgebildeten Hinterschnitt 36 hintergreift und somit ein Loslösen der Befestigungsschiene 7 von dem den Hinterschnitt 36 aufweisenden Vorsprung 9 verhindert.
Fig. 10 zeigt den Schnellverschluss 8 in geschlossener Stellung. Hierbei wurde das Verriegelungsteil 10 in horizontaler Richtung im Vergleich zu Fig. 9 nach links verschoben. Das Verriegelungsteil 10 rastet durch ein Rastelement 11 in der geschlossenen Stellung ein. Fig. 11 zeigt den Schnellverschluss 8 in verriegelter Stellung von hinten mit dem eingerasteten Rastelement 11, welches in einer Rastelementaufnahme 34 eingreift.
Fig. 12 zeigt das Verriegelungsteil 10 in perspektivischer Ansicht.
Die Erfindung betrifft ein Kältegerät 1, insbesondere Haushaltskältegerät, mit einem wärmeisolierten Gehäuse, das ein Außengehäuse 2, eine Wärmeisolationsschicht 15 und einen Behälterwände aufweisenden Innenbehälter 3 mit einem Innenraum 4 zur Aufnahme von Kühlgut 5 umfasst, wobei zumindest an einer der Behälterwände 30 mindestens eine Auszugsschiene 7 mit einem Festschienenteil 31 und wenigstens einem Lösschienenteil 32 angeordnet ist, das zum Befestigen einer ausziehbaren Kühlgutablage 6 dient, wobei das Festschienenteil 31 mit Öffnungen 12 versehen ist, in die an der Behälterwand 30 vorgesehene Befestigungselemente 9 mit Spiel einbringbar sind, von denen zumindest eines durch ein Verriegelungsteil 10 zumindest spielfrei in Bewegungsrichtung des Lösschienenteils 32 mit dem Festschienenteil 31 verbunden ist, wobei das Verriegelungsteil 10 verschiebbar oder schwenkbar ist, und zeichnet sich durch eine besonders einfache Montage und einfache Herstellbarkeit sowie einfache Reinigbarkeit aus.

### LISTE DER BEZUGSZIFFERN

- 1: Kältegerät
- 2: Außengehäuse
- 3: Innenbehälter
- 4: Innenraum
- 5: Kühlgut
- 6: Kühlgutablage
- 7: Auszugsschiene
- 8: Schnellverschluss
- 9: Vorsprung
- 10: Verriegelungsteil
- 11: Rastelement
- 12: Vorsprungsaufnahme, Öffnung
- 13: Arretierungsteil
- 14: Schwenkbolzen
- 15: Wärmeisolationsschicht
- 16: Bolzenhalterung
- 17: Dichtung
- 18: Tür
- 19: Schaum
- 20: Kühlkreislauf
- 21: Kompressor
- 22: Verflüssiger
- 23: Drossel
- 24: Verdampfer
- 25: Kühlmittelleitungen
- 26: Ausziehfach
- 27: Steuerung
- 28: Lampe
- 29: Verdampferhalterung
- 30: Behälterwand
- 31: Festschienenteil
- 32: Lösschienenteil
- 33: Arretierungsteilaufnahme
- 34: Rastelementaufnahme
- 35: Verriegelungsaufnahme
- 36: Hinterschnitt

## Patentansprüche

1. Kältegerät (1), insbesondere Haushaltskältegerät, mit einem wärmeisolierten Gehäuse, das ein Außengehäuse (2), eine Wärmeisolationsschicht (15) und einen Behälterwände aufweisenden Innenbehälter (3) mit einem Innenraum (4) zur Aufnahme von Kühlgut (5) umfasst, wobei
zumindest an einer der Behälterwände (30) mindestens eine Auszugsschiene (7) mit einem Festschienenteil (31) und wenigstens einem Lösschienenteil (32) angeordnet ist, das zum Befestigen einer ausziehbaren
Kühlgutablage (6) dient, wobei
das Festschienenteil (31) mit Öffnungen (12) versehen ist, in die Befestigungselemente (9) einbringbar sind, wobei an der genannten Behälterwand (30) Befestigungselemente (9) vorgesehen sind, die mit Spiel in die Öffnungen (12) des Festschienenteils (31) einbringbar sind, **dadurch gekennzeichnet, dass** das Kältegerät zumindest ein verschiebbares oder schwenkbares Verriegelungsteil (10) aufweist, durch welches eines der Befestigungselemente (9) spielfrei zumindest in Bewegungsrichtung des Lösschienenteils (32) mit dem Festschienenteil (31) verbunden ist.

2. Kältegerät (1) nach Anspruch 1, wobei das Verriegelungsteil (10) mit dem Befestigungselement (9) lösbar verbunden ist.

3. Kältegerät (1) nach einem der vorherigen Ansprüche, wobei das Verriegelungsteil (10) am Festschienenteil (31) lösbar befestigbar ist.

4. Kältegerät (1) nach Anspruch 3, wobei das Verriegelungsteil (10) am Festschienenteil (31) verrastbar und insbesondere dadurch form- und/oder kraftschlüssig ist.

5. Kältegerät (1) nach einem der vorherigen Ansprüche, wobei die Befestigungselemente (9) als Vorsprünge, insbesondere zapfenartige Vorsprünge, ausgebildet sind.

6. Kältegerät (1) nach Anspruch 5, wobei die Vorsprünge mit wenigstens einem Hinterschnitt (36) versehen sind, mit dem das Verriegelungsteil (10) zusammenwirken vermag.

7. Kältegerät (1) nach Anspruch 6, wobei der Hinterschnitt (36) als Kerbe oder als Ringnut ausgebildet ist.

8. Kältegerät (1) nach einem der vorherigen Ansprüche, wobei die Öffnungen im Festschienenteil (31) als in Bewegungsrichtung des Lösschienenteils (32) angeordnete Schlüssellochöffnungen (12) zur verriegelnden Befestigung der Auszugsschiene (7) am als Vorsprung ausgebildeten Befestigungselement (9) durch Verschieben der Auszugsschiene (7) relativ zum Vorsprung (9) ausgebildet sind.

9. Kältegerät (1) nach einem der vorherigen Ansprüche, wobei das Verriegelungsteil (10) als Halteplatte mit einem Arretierungsteil (13) zum Fixieren des insbesondere als Vorsprung ausgebildeten Befestigungselements (9) relativ zur Öffnung (12) ausgebildet ist.

10. Kältegerät (1) nach Anspruch 9, wobei die Halteplatte als Flachprofil mit einem als Rasthaken dienenden Arretierungsteil (13) ausgebildet ist, der mit einer Öffnung im Festschienenteil (31) verrastbar ist.

11. Kältegerät (1) nach Anspruch 10, wobei der Rasthaken innerhalb des Flachprofils freigeschnitten ist.

12. Kältegerät (1) nach Anspruch 10 oder 11, wobei das Arretierungsteil (13) aus Kunststoffspritzguss gebildet ist.

13. Kältegerät (1) nach einem der Ansprüche 9 bis 12, wobei das Verriegelungsteil (10) in eine Aufnahme des Festschienenteils (31) quer zur Bewegungsrichtung des Lösschienenteil (32) form- und/oder kraftschlüssig einfügbar ist.

14. Kältegerät (1) nach einem der Ansprüche 1 bis 9, wobei das Verriegelungsteil (10) an der Auszugsschiene (7) schwenkbar befestigt ist und insbesondere ein durch Verschwenken gegen die Vorsprünge mit diesen in Eingriff bringbares Arretierungsteil (13) besitzt.

15. Kältegerät (1) nach Anspruch 5, wobei der Eingriff zwischen Vorsprung und Auszugsschiene durch das Verriegelungsteil gesichert ist, welches in horizontaler Richtung verschiebbar ist, wobei das Verriegelungsteil (10) eine Verriegelungsaufnahme (35) aufweist, welche hinter einen an dem Vorsprung (9) ausgebildeten Hinterschnitt (36) hintergreift und somit ein Loslösen der Befestigungsschiene (7) von dem den Hinterschnitt (36) aufweisenden Vorsprung (9) verhindert, und wobei das Verriegelungsteil (10) durch ein Rastelement (11) in eine geschlossene Stellung einrastet, welches in eine Rastelementaufnahme (34) eingreift.

16. Kältegerät (1) nach einem der Ansprüche 5 bis 15, wobei die Auszugsschiene (7) das Verriegelungsteil (10) zur Verriegelung der Auszugsschiene (7) an dem Vorsprung aufweist.

## Claims

1. Refrigerator (1), in particular a household refrigerator, with a thermally insulated housing comprising an outer housing (2), a thermal insulation layer (15) and an inner container (3) having container walls and with an internal space (4) for holding refrigerated items (5), wherein
at least one pull-out rail (7) with a fixed rail part (31) and at least one loose rail part (32) is disposed at least at one of the container walls (30) and serves for fastening a refrigerated items storage shelf (6) that can be pulled out, wherein
the fixed rail part (31) is provided with openings (12) into which fastening members (9) can be introduced,
wherein fastening members (9) are provided at said container wall (30), which can be inserted with play into the openings (12) of the fixed rail part (31), **characterised in that** the refrigerator has at least one displaceable or pivotable locking part (10), by way of which one of the fastening members (9) is connected to the fixed rail part (31) without play at least in the direction of motion of the loose rail part (32).

2. Refrigerator (1) according to claim 1, wherein the locking part (10) is detachably connected to the fastening member (9).

3. Refrigerator (1) according to one of the preceding claims, wherein the locking part (10) is detachably fastenable to the fixed rail part (31).

4. Refrigerator (1) according to claim 3, wherein the locking part (10) is lockable at the fixed rail part (31) and, in particular, thereby has a positive and/or non-positive fit.

5. Refrigerator (1) according to one of the preceding claims, wherein the fastening members (9) are formed as projections, in particular pin-like projections.

6. Refrigerator (1) according to claim 5, wherein the projections are provided with at least one undercut (36) enabling cooperation with the locking part (10).

7. Refrigerator (1) according to claim 6, wherein the undercut (36) is formed as a notch or as an annular groove.

8. Refrigerator (1) according to one of the preceding claims, wherein the openings in the fixed rail part (31) are formed as a keyhole openings (12) disposed in the direction of motion of the loose rail part (32) for the purpose of lockingly fastening the pull-out rail (7) at the fastening member (9), which is formed as a projection, by displacing the pull-out rail (7) relative to the projection (9).

9. Refrigerator (1) according to any one of the preceding claims, wherein the locking part (10) is formed as a retaining plate with a stop part (13) for fixing the fastening member (9), which is formed in particular as a projection, relative to the opening (12).

10. Refrigerator (1) according to claim 9, wherein the retaining plate is formed as a flat profiled part with a stop part (13) serving as a catch hook that can be locked with an opening in the fixed rail part (13).

11. Refrigerator (1) according to claim 10, wherein the catch hook is cut free within the flat profiled part.

12. Refrigerator (1) according to claim 10 or claim 11, wherein the stop part (13) is formed from a plastic injection moulding.

13. Refrigerator (1) according to one of claims 9 to 12, wherein the locking part (10) can be inserted with a positive and/or non-positive fit into a socket in the fixed rail part (31) transverse to the direction of motion of the loose rail part (32).

14. Refrigerator (1) according to one of claims 1 to 9, wherein the locking part (10) is pivotably fastened at the pull-out rail (7) and in particular has a stop part (13) that, by being pivoted against the projections, can be brought into engagement with them.

15. Refrigerator (1) according to claim 5, wherein the engagement between the projection and pull-out rail is secured by the locking part, which can be displaced in the horizontal direction, wherein the locking part (10) has a locking socket (35) that engages from behind with an undercut (36) formed at the projection (9) and thus prevents the fastening rail (7) from detaching from the projection (9) having the undercut (36), and wherein the locking part (10) catches in a closed position by means of a catch member (11) which engages in a catch member socket (34).

16. Refrigerator (1) according to one of claims 5 to 15, wherein the pull-out rail (7) has the locking part (10) for locking the pull-out rail (7) at the projection.

## Revendications

1. Appareil frigorifique (1), en particulier appareil frigorifique ménager, doté d'une enveloppe isolée thermiquement comprenant une enveloppe extérieure (2), une couche d'isolation thermique (15) et une cuve interne (3) à parois de cuve avec un espace intérieur (4) destiné à recevoir des produits à réfrigérer (5),
sur au moins l'une des parois de cuve (30) étant disposé au moins un rail d'extraction (7) ayant une partie de rail fixe (31) et au moins une partie de rail amovible (32) servant à la fixation d'une tablette extractible (6) pour produits à réfrigérer,
la partie de rail fixe (31) étant pourvue d'ouvertures (12) dans lesquelles peuvent s'engager des éléments de fixation (9),
sur ladite paroi de cuve (30) étant prévus des éléments de fixation (9) susceptibles de s'engager avec jeu dans les ouvertures (12) de la partie de rail fixe (31),
**caractérisé en ce que** l'appareil frigorifique présente au moins une pièce de verrouillage (10) coulissante ou pivotante, par laquelle l'un des éléments de fixation (9) est relié sans jeu, au moins dans le sens de déplacement de la partie de rail amovible (32), à la partie de rail fixe (31).

2. Appareil frigorifique (1) selon la revendication 1, la pièce de verrouillage (10) étant reliée de manière amovible à l'élément de fixation (9).

3. Appareil frigorifique (1) selon l'une des revendications précédentes, la pièce de verrouillage (10) pouvant être fixée de manière amovible sur la partie de rail fixe (31).

4. Appareil frigorifique (1) selon la revendication 3, la pièce de verrouillage (10) étant enclenchable sur la partie de rail fixe (31) et donc en particulier maintenue par concordance de forme et/ou par adhérence.

5. Appareil frigorifique (1) selon l'une des revendications précédentes, les pièces de fixation (9) étant réalisées sous forme de protubérances, en particulier sous forme de protubérances coniques.

6. Appareil frigorifique (1) selon la revendication 5, les protubérances étant pourvues d'au moins une contre-dépouille (36) avec laquelle la pièce de verrouillage (10) peut coopérer.

7. Appareil frigorifique (1) selon la revendication 6, la contre-dépouille (36) étant réalisée sous forme d'encoche ou de rainure annulaire.

8. Appareil frigorifique (1) selon l'une des revendications précédentes, les ouvertures dans la partie de rail fixe (31) étant réalisées sous forme de trous de serrure disposés dans le sens de déplacement de la partie de rail amovible (32), permettant de fixer et verrouiller le rail d'extraction (7) sur l'élément de fixation (9) réalisé sous forme de protubérance, en déplaçant le rail d'extraction (7) par rapport à la protubérance (9).

9. Appareil frigorifique (1) selon l'une des revendications précédentes, la pièce de verrouillage (10) étant réalisée sous forme de plaque de retenue dotée d'une pièce de blocage (13) pour fixer l'élément de fixation (9) réalisé en particulier sous forme de protubérance par rapport à l'ouverture (12).

10. Appareil frigorifique (1) selon la revendication 9, la plaque de retenue étant réalisée sous forme de profilé plat doté d'une pièce de blocage (13) servant de crochet de verrouillage, qui peut s'enclencher dans une ouverture ménagée dans la partie de rail fixe (31).

11. Appareil frigorifique (1) selon la revendication 10, le crochet de verrouillage étant dégagé par découpage à l'intérieur du profilé plat.

12. Appareil frigorifique (1) selon la revendication 10 ou 11, la pièce de blocage (13) étant en matière plastique moulée par injection.

13. Appareil frigorifique (1) selon l'une des revendications 9 à 12, la pièce de verrouillage (10) étant insérable par concordance de forme et/ou par adhérence, transversalement au sens de déplacement, dans un logement de la partie de rail fixe (31).

14. Appareil frigorifique (1) selon l'une des revendications 1 à 9, la pièce de verrouillage (10) étant fixée à pivotement sur le rail d'extraction (7) et possède en particulier une pièce de blocage (13) qui en pivotant contre les protubérances peut être mise en prise avec celles-ci.

15. Appareil frigorifique (1) selon la revendication 5, la prise entre protubérance et rail d'extraction étant sécurisée par la pièce de verrouillage déplaçable dans le sens horizontal, ladite pièce de verrouillage (10) présentant un logement de verrouillage (35) venant s'engager derrière une contre-dépouille (36) formée sur la protubérance (9) et empêchant ainsi que le rail de fixation (7) ne se détache de la protubérance (9) présentant la contre-dépouille (36), et la pièce de verrouillage (10) venant s'enclencher dans une position fermée, grâce à un élément d'arrêt (11) qui s'engage dans un logement (34) de l'élément d'arrêt.

16. Appareil frigorifique (1) selon l'une des revendications 5 à 15, le rail d'extraction (7) présentant la pièce de verrouillage (10) pour verrouiller le rail d'extraction (7) sur la protubérance.
